# EUROPÄISCHE PATENTSCHRIFT

(11) **EP 0 714 618 B1**
(45) Veröffentlichungstag und Bekanntmachung des Hinweises auf die Patenterteilung: **08.04.1998**
(21) Anmeldenummer: 95106434.4
(22) Anmeldetag: 28.04.1995
(51) Int. Cl.: A45C 11/22, A45F 3/00

(54) **Am menschlichen Körper tragbares Behältnis zur Aufbewahrung von Wertsachen**
A container for valuables, to be worn on the human body
Récipient pour des objets de valeur, à porte sur le corps humain

(30) Priorität: 01.12.1994 DE 9419214 U
(43) Veröffentlichungstag der Anmeldung: 05.06.1996
(73) Patentinhaber: Busch, Horst, D-76534 Baden-Baden (DE)
(72) Erfinder: Busch, Horst, D-76534 Baden-Baden (DE)
(74) Vertreter: Zipse + Habersack

(56) Entgegenhaltungen:
- WO-A-90/07289
- DE-U- 8 807 527
- FR-A- 2 623 696
- US-A- 5 097 997

## Beschreibung

Die Erfindung betrifft ein am menschlichen Körper tragbares Behältnis zur Aufbewahrung von Wertsachen, wie Portemonnaies, Schlüssel, Scheckkarten od. dgl., bestehend aus einem schalen- oder boxenförmigen ovalen Kunststoffkörper mit einem aufklapp- und wasserdicht verschließbaren Deckel, der mindestens einen Sicherheitsverschluß aufweist, wobei am Kunststoffkörper eine Einrichtung zum Durchzug von Schlaufen oder Bändern vorgesehen ist.

Es sind bereits die verschiedensten Aufbewahrungsbehältnisse zum Tragen am menschlichen Körper bekanntgeworden, die in ihrer einfachsten Form aus einer nach oben hin geöffneten Tasche bestehen, die mit oder ohne Tragschlaufen versehen ist.

Ferner werden für die Aufbewahrung von Wertsachen die verschiedensten Taschen und Beutel verwendet, die teils mit der Hand getragen werden oder mittels eines Gürtels oder einer Schlaufe am Hüftbereich des menschlichen Körpers festgelegt werden.

Diese Behältnisse weisen jedoch den Nachteil auf, daß sie einerseits nur schwer gegen Raub und Diebstahl gesichert werden können. Außerdem sind die herkömmlichen Tragtaschen nicht überall mitführbar, z. B. beim Schwimmen, Surfen od. dgl. Da die bekannten Tragtaschen im allgemeinen auch nicht wasserdicht sind, können sie bei den genannten sportlichen Betätigungen nicht mitgeführt werden.

In der DE-U-88 07 527.3 ist eine tragbare Taucherbox beschrieben, die aus einem Behälter mit einem daran angelenkten Deckel besteht, wobei am Behälterrand ein Abdichtungselement vorgesehen ist, das eine Abdichtung der Verschlußfläche zwischen dem Behälter und dem Deckel gewährleistet und wobei am Behälter ein Taillengurt vorgesehen ist, dessen Länge verstellbar ist und der an beiden seitlichen Enden des Behälters festgeschnallt und um die Taille des Benutzers gebunden wird.

Obwohl die vorbekannte Taucherbox ihren vorgesehenen Zweck erfüllt erscheint sie jedoch zur Verwendung als Sicherheitsbox wenig geeignet, da sie nur schwer gegen Raub und Diebstahl gesichert werden kann und außerdem in ihrer Befestigungsmöglichkeit am Körper durch die Gurtbefestigung beschränkt ist. Schließlich ist auch durch die seitliche Befestigung des Deckels und die stirnseitige Anordnung der Verschlußeinrichtung keine ausreichende Sicherheit gegen den Zugriff raffinierter Trickdiebe gewährleistet.

*In der FR-A-2 623 696 ist ein Tabak- oder Zigarettenetui entsprechend dem Oberbegriff des Anspruchs 1 beschrieben, das, durch seinen Aufbau bedingt, wasserdicht ist. Von Sicherheitsaspekten ist in dieser Druckschrift nicht die Rede.*

Der vorliegenden Erfindung liegt nun die Aufgabe zugrunde, ein am menschlichen Körper tragbares Behältnis zu schaffen, das die Nachteile der oben angeführten Taschen und Beute nicht aufweist und mit dem insbesondere wichtige Wertsachen, wie Geldbörse, Schlüsselbund oder Scheckkarte, nahezu in allen Lebensbereichen, selbst beim Schwimmen und Surfen, ständig sicher und trocken mitgeführt werden können, ohne daß die so mitgeführten Wertsachen dem unbemerkten Zugriff durch fremde Personen unterliegen.

Zur Lösung der gestellten Aufgabe wird ein am menschlichen Körper tragbares Behältnis der eingangs genannten Art vorgeschlagen, welches dadurch gekennzeichnet ist, daß an einer breiten Seitenfläche des Kunstsoffkörpers zwei im rechten Winkel zueinander verlaufende, einander kreuzende Vertiefungen oder Einbuchtungen vorgesehen sind, die im mittleren Bereich durch eine mit der Seitenfläche eine Ebene bildende Platte abgedeckt sind, derart, daß unter die Platte senkrecht oder waagrecht zum Behältnis eine Befestigungsschlaufe oder ein Befestigungsband gezogen werden kann, wobei an der gleichen Seite des Kunststoffkörpers mindestens ein Sicherheitsverschluß vorgesehen ist.

Mit dem Behältnis gemäß der vorliegenden Erfindung wird der wesentliche Vorteil erreicht, daß seine Befestigung am menschlichen Körper durch einfaches Durchziehen von Gürteln oder Riemen durch die Vertiefungen unter der Platte erfolgen kann, wobei zur Sicherheit der Verschluß des Deckels gegen den menschlichen Körper gerichtet ist und somit von außen nicht betätigt werden kann. Hierdurch ist eine optimale Sicherheit gegen das Entwenden oder Öffnen des Behältnisses gemäß der Erfindung gewährleistet.

Eine weitere Ausführungsform des erfindungsgemäßen Behältnisses besteht darin, daß im Inneren des aufklappbaren Deckels zwei Klippverschlüsse vorgesehen sind, die in entsprechende Aussparungen oder Einkerbungen im Inneren der mit den Vertiefungen versehenen Seitenfläche des Kunststoffkörpers eingreifen und die durch Drücken auf den federnden Teil des Deckels zum Öffnen desselben gelöst werden können, wobei an den Rändern des Kunststoffunterteils oder des Deckels eine umlaufende Dichtung vorgesehen ist.

Schließlich kann im Inneren des schalen- oder boxenförmig ausgebildeten Kunststoffkörpers ein Klettenband eingelegt sein, das zur Befestigung herausgenommen und am Kunststoffkörper befestigt wird. Ferner kann im Deckel auch ein Notfallpaß angeordnet sein, der die wichtigsten körperlichen und medizinischen Daten des Trägers enthält.

Es ist auch möglich, die Sicherheitsverschlüsse in Aussparungen derjenigen Seitenwand zu legen, die die beiden Vertiefungen enthält. Damit können die Verschlüsse zwar von außen, aber nur nach Abheben des Behälters vom menschlichen Körper betätigt werden.

Mit dem Behältnis gemäß der Erfindung werden wesentliche Vorteile erreicht. So wird zunächst gewährleistet, daß der Träger seine wichtigsten Wertsachen, die er bei sich hat, insbesondere Geldbörse und Schlüsselbund, ständig kontrollieren und sicher mit sich führen kann, ohne daß diese durch unbemerkten Diebstahl abhanden kommen. Dieser kontrollierten und sicheren Aufbewahrung kommt insbesondere bei starken Menschenansammlungen, z. B. auf Bahnhöfen, Flughäfen, Straßen- oder sonstigen Festen, eine besondere Bedeutung zu. Es ist von ganz besonderem Vorteil, daß infolge des wasserdichten Verschlusses das Behältnis ohne weiteres zum Schwimmen oder Surfen mitgenommen werden kann.

Anhand der Zeichnungen soll das Behältnis gemäß der Erfindung am Beispiel einer bevorzugten Ausführungsform näher erläutert werden.

In den Zeichnungen zeigt
**Fig. 1**
   eine perspektivische Darstellung des Behältnisses gemäß der Erfindung mit geöffnetem Deckel.
**Fig. 2**
   zeigt eine perspektivische Darstellung des Behältnisses gemäß der Erfindung mit geschlossenem Deckel.
**Fig. 3**
   zeigt eine Explosionszeichnung einer perspektivischen Darstellung des Behältnisses gemäß der Erfindung mit geöffnetem Deckel.

Wie sich aus den Figuren der Zeichnungen ergibt, besteht das erfindungsgemäße Behältnis aus einem schalen- oder boxenförmig ausgebildeten Kunststoffkörper 1, der an einer Seite 2 über ein Scharnier mit einem aufklappbaren Deckel 3 versehen ist. Der Kunststoffkörper ist oval ausgebildet und weist eine Bodenabflachung 4 zum Aufstellen auf.

In der breiten Seitenwand 5 sowie im oberen Bereich 6 des Deckels ist eine erste Vertiefung 7 vorgesehen. Senkrecht dazu ist im Seitenbereich 5 eine weitere Vertiefung 8 vorgesehen. Diese beiden Vertiefungen oder Einformungen werden im mittleren Bereich durch eine Platte 9 abgedeckt, wodurch es möglich ist, ein Befestigungsband oder eine Schlaufe entweder in senkrechter Richtung längs der Vertiefung 7 oder in waagrechter Richtung längs der Vertiefung 8 einzuführen, um das Behältnis am menschlichen Körper zu befestigen.

Wie aus Fig. 1 ersichtlich, sind im Inneren des Deckels 3 zwei Klippverschlüsse 10 vorgesehen, die beim Schließen des Deckels in entsprechende, im Inneren der Seitenwand 5 vorgesehene Einkerbungen 11 einrasten. Der obere Teil 6 des Deckels 3 ist etwas plastisch ausgebildet, so daß durch Drücken auf diesen Teil im Bereich der Verschlüsse 10 diese wieder von den Einkerbungen 11 gelöst werden können, wodurch der Deckel 3 geöffnet werden kann. Am umlaufenden Rand 12 des schalen- oder boxenförmig ausgebildeten Körpers 1 ist ferner eine Dichtung vorgesehen, die gewährleistet, daß beim Schließen des Deckels 3 eine Wasserdichtheit von einem Druck bis zu 1,3 bar entsteht. Im Inneren des schalen- oder boxenförmigen Kunststoffkörpers kann ferner ein Klettenband eingelegt sein, das zur Befestigung unter die Platte 9 an der Außenseite gezogen werden kann. Ferner ist es möglich, im Inneren des Deckels 3 einen Notfallpaß anzuordnen.

Bei der in Fig. 3 dargestellten Ausführungsform sind die Sicherheitsverschlüsse des Behälters in Aussparungen 13 an derjenigen Seite des Kunststoffkörpers 1 vorgesehen, die die Vertiefungen 7, 8 mit der Platte 9 enthält. Hierbei handelt es sich um schwenkbare, mit je einer Öffnung versehene Klappen 14, die beim Verschluß des Deckels auf an der Außenseite des Deckels vorgesehenen Vorsprüngen 15 zum Einrasten gebracht werden.

## Patentansprüche

1. Am menschlichen Körper tragbares Behältnis zur Aufbewahrung von Wertsachen, wie Portemonnaies, Schlüssel, Scheckkarten od. dgl., bestehend aus einem schalen- oder boxenförmigen, ovalen Kunststoffkörper (1) mit abgeflachtem Boden (4) und mit einem aufklapp- und wasserdicht verschließbaren Deckel (3), der mindestens einen Sicherheitsverschluß (10, 11 bzw. 14, 15) aufweist, wobei am Kunststoffkörper eine Einrichtung zum Durchzug von Schlaufen oder Bändern vorgesehen ist, ***dadurch gekennzeichnet,*** daß an einer breiten Seitenfläche (5) des Kunststoffkörpers (1) zwei im rechten Winkel zueinander verlaufende, einander kreuzende Vertiefungen (7, 8) oder Einbuchtungen vorgesehen sind, die im mittleren Bereich durch eine mit der Seitenfläche (5) eine Ebene bildende Platte (9) abgedeckt sind, derart, daß unter die Platte (9) senkrecht oder waagrecht zum Behältnis eine Befestigungsschlaufe oder ein Befestigungsband gezogen werden kann, wobei an der gleichen Seite des Kunststoffkörpers mindestens ein Sicherheitsverschluß (10, 11 bzw. 14, 15) vorgesehen ist.

2. Behältnis nach Anspruch 1, ***dadurch gekennzeichnet,*** daß im Inneren des aufklappbaren Deckels der Sicherheitsverschluß (10, 11 bzw 14, 15) aus zwei Klippverschlüssen (10) besteht, die in entsprechende Aussparungen oder Einkerbungen (11) im Inneren einer Seitenfläche des Kunststoffkörpers eingreifen und die durch Drücken auf den federnden Teil des Deckels (3) zum Öffnen desselben gelöst werden können, wobei an den Rändern (12) des Kunststoffunterteils oder des Deckels eine umlaufende Dichtung vorgesehen ist.

3. Behältnis nach Anspruch 1, ***dadurch gekennzeichnet,*** daß die Sicherheitsverschlüsse (14, 15) an der Außenseite des Deckels (3) bzw. der Seitenfläche (5) des Kunststoffkörpers (1) angeordnet sind.

4. Behältnis nach Anspruch 1, 2 und 3, ***dadurch gekennzeichnet,*** daß im Inneren des schalen- oder boxenförmig ausgebildeten Kunststoffkörpers (1) ein Klettenband eingelegt ist, das zur Befestigung herausgenommen und am Kunststoffkörper befestigt wird.

5. Behältnis nach Anspruch 1, 2, 3, und 4, ***dadurch gekennzeichnet,*** daß im Deckel (3) des Behältnisses ein Notfallpaß angeordnet ist.

## Claims

1. Container which can be carried on one's person and is intended for storing valuables, such as purses or wallets, keys, cheque cards or the like, comprising an oval, shell-like or box-like plastic body (1) with a flattened base (4) and with a swing-action lid (3) which can be closed in a water-tight manner and has at least one safety closure (10, 11 or 14, 15), a device for pulling through straps or belts being provided on the plastic body, characterized in that provided on a broad side surface (5) of the plastic body (1) are two depressions (7, 8) or indents which run at right angles with respect to one another, cross one another and are covered in the central region by a plate (9), which forms a plane with the side surface (5), such that a fastening strap or a fastening belt can be pulled through beneath the plate (9) in a vertical or horizontal direction with respect to the container, at least one safety closure (10, 11 or 14, 15) being provided on the same side of the plastic body.

2. Container according to Claim 1, characterized in that in the interior of the swing-action lid the safety closure (10, 11 or 14, 15) comprises two clip-type closures (10) which engage in corresponding recesses or notches (11) in the interior of a side surface of the plastic body and can be released, for the purpose of opening the lid (3), by virtue of pressure being applied to the resilient part of said lid (3), a seal being provided all the way round the borders (12) of the bottom, plastic part or of the lid.

3. Container according to Claim 1, characterized in that the safety closures (14, 15) are arranged on the outside of the lid (3) and on the side surface (5) of the plastic body (1).

4. Container according to Claims 1, 2 and 3, characterized in that positioned in the interior of the shelllike or box-like plastic body (1) is a touch-and-close strip which, for fastening purposes, is removed and fastened on the plastic body.

5. Container according to Claims 1, 2, 3 and 4, characterized in that an emergency-information card is arranged in the lid (3) of the container.

## Revendications

1. Récipient à porter sur le corps humain et destiné à ranger des objets de valeur tels que des portefeuilles, des clés, des carnets de chèques ou analogues, constitué d'un corps ovale en matière plastique (1), en forme de coque ou de boîte, avec un fond aplati (4) et avec un couvercle (3) pouvant être ouvert par rabattement et fermé en étanchéité à l'eau, couvercle qui présente au moins une fermeture de sécurité (10, 11 ou 14, 15), un dispositif pour le passage de boucles ou de bandes étant prévu sur le corps en matière plastique, **caractérisé** en ce que deux renfoncements (7, 8) ou anfractuosités, mutuellement perpendiculaires et se croisant, sont prévus sur une face latérale large (5) du corps en matière plastique (1), et ils sont recouverts dans leur région médiane par une plaque (9) formant un plan avec la face latérale (5), de telle sorte qu'une boucle de fixation ou une bande de fixation peut être passée verticalement ou horizontalement sur le récipient en dessous de la plaque (9), au moins une fermeture de sécurité (10, 11 ou 14, 15) étant prévue sur le même côté du corps en matière plastique.

2. Récipient selon la revendication 1, **caractérisé** en ce que la fermeture de sécurité (10, 11 ou 14, 15) consiste en deux attaches (10) de fermeture à l'intérieur du couvercle pouvant être ouvert par rabattement, qui s'engagent dans des encoches ou évidements correspondants (11) à l'intérieur d'une face latérale du corps en matière plastique et qui, en appuyant sur la partie élastique du couvercle (3), peuvent être libérés pour ouvrir ce dernier, une garniture d'étanchéité entourante étant prévue sur les bords (12) de la partie inférieure en matière plastique ou du couvercle.

3. Récipient selon la revendication 1, **caractérisé** en ce que les fermetures de sécurité (14, 15) sont disposées sur le côté extérieur du couvercle (3) ou, respectivement, de la face latérale (5) du corps en matière plastique (1).

4. Récipient selon les revendications 1, 2 et 3, **caractérisé** en ce qu'une bande agrippante est logée à l'intérieur du corps en matière plastique (1) réalisé en forme de coque ou de boîte, bande qui, afin de fixer le récipient, est sortie et fixée sur le corps en matière plastique.

5. Récipient selon les revendications 1, 2, 3 et 4, **caractérisé** en ce qu'une carte d'identification de secours est disposée dans le couvercle (3) du récipient.
